# EUROPÄISCHE PATENTSCHRIFT

(11) **EP 4 033 058 B1**
(45) Veröffentlichungstag und Bekanntmachung des Hinweises auf die Patenterteilung: **31.07.2024**
(21) Anmeldenummer: 22150852.6
(22) Anmeldetag: 11.01.2022
(51) Int. Cl.: E05C 17/28

(54) **BESCHLAG ZUR BEGRENZUNG EINER ÖFFNUNGSWEITE EINES GEGEN EINEN RAHMEN SCHWENKBAREN FLÜGELS EINES FENSTERS**
FITTING FOR LIMITING AN OPENING WIDTH OF A SASH OF A WINDOW WHICH PIVOTS AGAINST A FRAME
FERRURE POUR LIMITER LA LARGEUR D'OUVERTURE D'UN VANTAIL DE FENÊTRE PIVOTANT CONTRE UN CADRE

(30) Priorität: 21.01.2021 DE 102021200538
(43) Veröffentlichungstag der Anmeldung: 27.07.2022
(73) Patentinhaber: Aug. Winkhaus GmbH & Co. KG, 48291 Telgte (DE)
(72) Erfinder: Hakenes, Andreas, 48161 Münster (DE); Schewe, Florian, 48369 Saerbeck (DE)

(56) Entgegenhaltungen:
- EP-A1- 2 085 552
- EP-A1- 3 034 728
- GB-A- 2 149 450
- GB-A- 2 246 393
- GB-A- 2 260 161
- GB-A- 2 273 526

## Beschreibung

Die Erfindung betrifft einen Beschlag zur Begrenzung einer Öffnungsweite eines gegen einen Rahmen schwenkbaren Flügels eines Fensters, einer Fenstertür oder dergleichen mit einer flügelseitigen Beschlaganordnung und einer rahmenseitigen Beschlaganordnung, mit einem die Beschlaganordnungen miteinander verbindenden Begrenzungselement, wobei eine der Beschlaganordnungen einen Anschlag und ein dem Anschlag gegenüberstehendes Rastmittel zur Begrenzung der Öffnungsweite hat, wobei in einer der Beschlaganordnungen ein mit dem Begrenzungselement gekoppelter Gleiter längsverschieblich geführt ist und die den Gleiter führende Beschlaganordnung den Anschlag zur Begrenzung des Bewegungsbereichs aufweist wobei der Anschlag am Ende einer langgestreckten Rastausnehmung angeordnet ist und das Rastmittel als beweglicher Rasthaken ausgebildet ist und in die Rastausnehmung eindringt wobei der Gleiter einen einer Führungsnut im Flügel oder Rahmen in der Form angepassten Gleitschuh hat und der Gleitschuh mit dem Gleiter verrastet ist.

Ein Beschlag zur Begrenzung der Öffnungsweite eines Flügels eines Fensters ist aus der Praxis in verschiedenen Ausführungsformen bekannt. Durch die Begrenzung der Öffnungsweite wird eine Belüftung durch das Fenster ermöglicht, jedoch eine weitere Öffnung, beispielsweise aus Sicherungsgründen, verhindert. Jedoch ist es beispielsweise für Reinigungszwecke häufig erforderlich, den Flügel vollständig zu öffnen.

Die GB 2 149 450 A offenbart einen Beschlag für ein Fenster mit zwei Hebeln 1, 16. Bei diesem Beschlag begrenzt der Hebel 16 die Öffnungsweite des Flügels 2. Dieses Bauteil ist mit einem Rastmittel 14 verbunden, welches wahlweise in eine von zwei Öffnungen 9, 10 einrasten kann. Das Rastmittel ist in einem Schuh angeordnet, welcher mit einem in einer Führung geführten Gleiter verbunden ist.

Die GB 2 246 393 A offenbart einen Fensterbeschlag zur Begrenzung einer Öffnungsweite mit einem Gleiter. Der Gleiter hat einen an einem Hebel befestigten Zapfen, welcher in eine Bohrung eindringt. Bei Entfernung des Zapfens aus der Bohrung lässt sich der Gleiter verschieben und damit die Öffnungsweite verändern.

Die EP 2 085 555 2 A1 offenbart eine Ausstellvorrichtung für ein Fenster mit einem Rastmittel. Das Rastmittel lässt sich mittels eines Schlüssels von einer die Ausstellung des Fensters blockierenden Stellung in eine die Ausstellung freigebende Stellung verstellen.

Die GB 2 260 161 A offenbart eine Ausstellvorrichtung mit einem Rastmittel. Das Rastmittel lässt sich mittels eines Auslösehebels verstellen.

Die GB 2 273 526 A offenbart eine Lenkeranordnung mit einem in einen Grundkörper eindringenden Federstreifen. Der Federstreifen lässt sich in eine von dem Grundkörper gelöste Stellung bewegen.

Eine Öffnungsbegrenzungseinrichtung ist beispielsweise aus der EP 3 034 728 A1 bekannt. Bei dieser Öffnungsbegrenzungseinrichtung lässt sich ein verschieblicher Stellkörper mit einem federnden Rastbolzen verbinden. Der Gleiter lässt sich auf den von dem Rastbolzen gehaltenen Stellkörper zu und von diesem weg bewegen. Hierdurch hat die Öffnungsbegrenzungseinrichtung sehr viele zu montierende Bauteile und ist aufwändig aufgebaut.

Eine Öffnungsbegrenzung für einen Beschlag ist aus der EP 2 107 194 A1 bekannt. Bei dieser Öffnungsbegrenzung ist ein Anschlag zur Begrenzung der Öffnungsweite mit Rastmitteln gekoppelt, die eine Bewegung des Flügels in Schließrichtung ermöglichen und in Öffnungsrichtung verhindern. Durch Betätigung eines Entriegelungsmittels lässt sich der Anschlag entriegeln, um den Flügel über den Anschlag hinaus in Öffnungsrichtung zu bewegen. Die Bewegung des Flügels im Betrieb führt jedoch zu einer regelmäßigen Belastung der Rastmittel. Hierdurch haben die Bauteile zur Begrenzung der Öffnungsweite nur eine sehr geringe Stabilität.

Der Erfindung liegt das Problem zugrunde, einen Beschlag der eingangs genannten Art so weiter zu bilden, dass er eine hohe Stabilität aufweist und kompakt aufgebaut ist.

Dieses Problem wird erfindungsgemäß dadurch gelöst, dass der Gleiter und ein die Beschlagteile miteinander verbindbares Lagerteil über eine Brems- und Koppeleinrichtung verrastbar miteinander verbunden sind.

Durch diese Gestaltung stellt der Gleiter eine zuverlässige Führung der Bauteile gegenüber dem Anschlag sicher. Der Gleiter kann bei heutigen, eine Falznut aufweisenden Rahmen und Flügeln einfach in der Falznut geführt werden. Hierdurch hat der Beschlag eine besonders hohe Stabilität. Zudem ist der Beschlag besonders kompakt aufgebaut. Dank der Erfindung begrenzt der Rasthaken in der einen Raststellung den Bewegungsbereich des Gleiters. Bewegt man den Rasthaken in der anderen Raststellung aus der Rastausnehmung heraus, ist der Bewegungsbereich des Gleiters von dem Anschlag gelöst. Der Beschlag lässt sich einfach auf verschiedene Rahmen oder Flügel anpassen, weil der Gleiter einen einer Führungsnut im Flügel oder Rahmen in der Form angepassten Gleitschuh hat und weil der Gleitschuh mit dem Gleiter verrastet ist. Durch diese Gestaltung lassen sich für die verschiedenen Rahmen und Flügel entsprechend gestaltete Gleiter anpassen und vorrätig halten. Bei der Montage lässt sich einfach der dem Rahmen oder dem Flügel angepasste Gleitschuh mit dem Gleiter verbinden. Weiterhin kann der Gleitschuh aus einem Material mit einer hohen Gleitfähigkeit gefertigt werden, während die übrigen Bauteile des Gleiters für eine hohe Stabilität bemessen sind. Der Flügel lässt sich in der vollständig geöffneten Stellung verrasten, weil der Gleiter und ein die Beschlagteile miteinander verbindbares Lagerteil über eine Brems- und Koppeleinrichtung verrastbar miteinander verbunden sind.

Eine wahlweise Freigabe oder Begrenzung der Öffnungsweite gestaltet sich gemäß einer anderen vorteilhaften Weiterbildung der Erfindung konstruktiv besonders einfach, wenn die den Gleiter aufweisende Beschlaganordnung eine Rasteinrichtung hat und wenn der Gleiter in der einen Raststellung der Rasteinrichtung mit dem Anschlag gekoppelt ist und in einer anderen Raststellung von dem Anschlag gelöst ist.

Der Rasthaken könnte beispielsweise unmittelbar mit einem Aktor verbunden sein, um die beiden Stellungen der Rasteinrichtung anzusteuern. Die Belastung des Aktors im Betrieb des Beschlags lässt sich jedoch gemäß einer anderen vorteilhaften Weiterbildung der Erfindung besonders gering halten, wenn der Rasthaken in die Rastausnehmung vorgespannt ist und wenn ein ansteuerbarer Aktor zur Bewegung des Rasthakens aus der Rastausnehmung ausgebildet ist. Durch diese Gestaltung wird eine Belastung des Aktors vermieden, wenn das Begrenzungselement im Betrieb des Beschlags die Öffnungsweite begrenzt.

Die Ansteuerung der Rasteinrichtung gestaltet sich gemäß einer anderen vorteilhaften Weiterbildung der Erfindung besonders einfach, wenn der Aktor ein in den Bewegungsbereich des Rasthakens bewegbares Stellelement hat und wenn in der einen Stellung des Stellelementes der Rasthaken aus dem Bewegungsbereich des Anschlages herausgedrückt ist und in der anderen Stellung dem Anschlag gegenübersteht.

Das Stellelement lässt sich auf vielfältige Weise zwischen den beiden Stellungen antreiben. Hierzu kann beispielsweise ein einfach zu betätigender Knopf oder ein elektronisches Stellelement eingesetzt werden. Da im Betrieb die Begrenzung der Öffnungsweite beispielsweise von Reinigungspersonal oder Monteuren aufgehoben werden soll, gestaltet sich die Ansteuerung des Stellelementes gemäß einer anderen vorteilhaften Weiterbildung der Erfindung besonders einfach, wenn der Aktor einen mit dem Stellelement verbundenen Schließzylinder hat.

Die Öffnungsweite lässt sich gemäß einer anderen vorteilhaften Weiterbildung bei der Montage des Beschlags einfach festlegen, wenn die Rastausnehmung auf einem zur feststehenden Anordnung vorgesehenen Fixierteil angeordnet ist. Durch diese Gestaltung legt die Position des Fixierteils an dem Fenster die Position des Anschlags und damit die Öffnungsweite fest. Das Fixierteil kann, wie bei Fensterbeschlägen üblich, mit dem Flügel oder dem Rahmen verschraubt oder verklemmt werden.

Der Beschlag lässt sich gemäß einer anderen vorteilhaften Weiterbildung der Erfindung besonders einfach auf die vorgesehene Öffnungsweite anpassen, wenn das Fixierteil einen Haltearm mit der Rastausnehmung hat und wenn die Rastausnehmung eine auf die Öffnungsweite begrenzte Länge hat. Durch diese Gestaltung lässt sich einfach ein Haltearm mit einer langen Rastausnehmung einsetzen, wenn eine große Öffnungsweite gewünscht ist. Anderenfalls lässt sich ein Haltearm mit einer kurzen Rastausnehmung einsetzen, um die Öffnungsweite gering zu halten.

Der Gleiter und das Fixierteil weisen gemäß einer anderen vorteilhaften Weiterbildung der Erfindung eine hohe Stabilität auf, wenn der Rasthaken durch eine Ausnehmung in dem Gleiter in die Rastausnehmung des Haltearms eindringt.

Die Begrenzung der Öffnungsweite gestaltet sich gemäß einer anderen vorteilhaften Weiterbildung der Erfindung besonders einfach, wenn das Begrenzungselement an einem Ende des Gleiters gelagert ist und wenn das Fixierteil dem anderen Ende des Gleiters gegenübersteht.

Die vollständig geöffnete Stellung lässt sich gemäß einer anderen vorteilhaften Weiterbildung der Erfindung einfach festlegen, wenn die Brems- und Koppeleinrichtung ein erstes, am Gleiter angeordnetes Koppel- und/oder Bremsteil und ein zweites, im Bewegungsbereich des Gleiters feststellbares Koppel- und/oder Bremsteil hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: ein Fenster mit einem Beschlag zur Begrenzung der Öffnungsweite,
- Fig.2: den Beschlag aus Figur 1 in vollständig drehgeöffneter Stellung,
- Fig.3: den Beschlag aus Figur 1 mit einer begrenzten Öffnungsweite,
- Fig.4: den Beschlag aus Figur 1 in geschlossener Stellung,
- Fig.5: vergrößert ein Lagerteil des Beschlags aus Figur 1,
- Fig.6: eine Lagerung eines Begrenzungselementes des Beschlags aus Figur 1,
- Fig.7: eine Rasteinrichtung mit einem Teilbereich des Begrenzungselementes aus Figur 6,
- Fig.8: die Rasteinrichtung aus Figur 7 in einer gegenüberliegenden Stellung,
- Fig.9: eine Schnittdarstellung durch die Rasteinrichtung aus Figur 8 entlang der Linie IX - IX.

Figur 1 zeigt ein Fenster mit einem gegen einen Rahmen 1 schwenkbaren Flügel 2 mit einem Beschlag 3 zur Begrenzung der Öffnungsweite des Flügels 2. Der Beschlag 3 hat ein Begrenzungselement 4 und einen von einem Schließzylinder 5 ansteuerbaren Aktor 6. Weiterhin ist in Figur 1 ein Lagerteil 7 des Beschlags 3 dargestellt.

Figur 2 zeigt den Beschlag 3 aus Figur 1 in einer vollständig drehgeöffneten Stellung. Zur Vereinfachung der Darstellung sind der Rahmen 1 und der Flügel 2 nicht dargestellt. Der Beschlag 3 hat eine rahmenseitige Beschlaganordnung 8 und eine flügelseitige Beschlaganordnung 9, welche über das Begrenzungselement 4 miteinander verbunden sind. Die rahmenseitige Beschlaganordnung 8 hat eine fest mit dem Rahmen 1 verbundene Lagerung 10 für das Begrenzungselement 4. Das flügelseitige Beschlagteil 9 hat das Lagerteil 7 und eine den von dem Schließzylinder 5 ansteuerbaren Aktor 6 aufweisende Rasteinrichtung 11. Weiterhin hat das flügelseitige Beschlagteil 9 einen mit dem Begrenzungselement 4 drehbeweglich verbundenen Gleiter 12, welcher in der dargestellten vollständig drehgeöffneten Stellung über eine Brems- und Koppeleinrichtung 13 nahe des Lagerteils 7 gehalten ist.

Figur 3 zeigt den Beschlag 3 aus Figur 1 in einer begrenzten Öffnungsweite. Der Gleiter 12 ist hier mittels der Rasteinrichtung 11 an einem am Flügel befestigten Fixierteil 15 gehalten. Die Rasteinrichtung 11 verhindert die Bewegung des Gleiters 12 in die in Figur 2 dargestellte Stellung und damit die Bewegung des in Figur 1 dargestellten Flügels 2 in die vollständig drehgeöffnete Stellung. Die Bauteile der Brems- und Koppeleinrichtung 13 sind in dieser begrenzten Öffnungsweite weit entkoppelt.

Figur 4 zeigt den Beschlag 3 in geschlossener Stellung, in der der in Figur 1 dargestellte Flügel 2 im Rahmen 1 liegt. Im Vergleich zu Figur 3 ist hier der Gleiter 12 weiter in das Fixierteil 15 hinein bewegt.

Figur 5 zeigt vergrößert das Lagerteil 7 mit einem Brems- und Koppelteil 16 der Brems- und Koppeleinrichtung 13 aus Figur 2. Das Brems- und Koppelteil 16 lässt sich über ein Feststellelement 17 in dem Flügel 2 verrasten und ist damit im Bewegungsbereich des Gleiters 12 fixiert. In der dargestellten Stellung ist das Brems- und Koppelteil 16 nahe am Lagerteil 7 fixiert und ermöglicht damit eine sehr große Öffnung des Flügels 2 in der vollständig geöffneten Stellung. Durch Montage des Brems- und Koppelteils 16 näher an der in den Figuren 2 bis 4 dargestellten Rasteinrichtung 11 lässt sich die Öffnung in der vollständig geöffneten Stellung enger begrenzen. Zur Vereinfachung der Darstellung sind in den Figuren 5 bis 7 der Rahmen 1 und der Flügel 2 strichpunktiert dargestellt.

Figur 6 zeigt die Lagerung 10 des einen Endes des Begrenzungselementes 4 am Rahmen. Die Lagerung 10 hat eine mit dem Rahmen 1 verschraubbare Platte 18, auf der das Begrenzungselement 4 drehbeweglich gelagert ist.

Figur 7 zeigt die Rasteinrichtung 11 mit dem Gleiter 12 und angrenzenden Bereichen des Begrenzungselementes 4 in der in Figur 3 dargestellten Stellung, in der die Öffnungsweite des Beschlags 3 begrenzt ist. An der Lagerung des Gleiters 12 am Begrenzungselement 4 ist eines der Brems- und Koppelteile 14 der in Figur 5 beschriebenen Brems- und Koppeleinrichtung 13 angeordnet. Dieses Brems- und Koppelteil14 ist komplementär zu dem in Figur 5 dargestellten Brems- und Koppelteil 16 gestaltet, so dass die beiden Brems- und Koppelteile 14, 16 in der in Figur 2 dargestellten Stellung des Beschlags 3 ineinander greifen und den Flügel 2 in der vollständig geöffneten Stellung kraftschlüssig haltern. Zudem bewirken die Brems- und Koppelteile 14, 16 eine Bremswirkung bei der Bewegung des Ineinandergreifens. Dabei ist eines der Brems- und Koppelteile 14, 16, bevorzugt das Brems- und Koppelteil 16, elastisch ausgeführt. Der Gleiter 12 ist an dem Fixierteil 15 gehalten und hat einen Gleitschuh 19. Das Fixierteil 15 ist mit dem Flügel 2 fest verschraubt und hat einen Haltearm 20 mit einer lang gestreckten Rastausnehmung 21. Der Aktor 6 ist mit einem Stellelement 22 verbunden.

Figur 8 zeigt die Rasteinrichtung 11 aus Figur 7 in einer gegenüberliegenden und gedrehten Ansicht auf das Stellelement 22.

Figur 9 zeigt eine Schnittdarstellung durch die Rasteinrichtung 11 aus Figur 8 entlang der Linie IX - IX. Zur Vereinfachung ist in den Figuren 8 und 9 der Gleitschuh 19 von dem Gleiter 12 entfernt. Die Rasteinrichtung 11 hat einen in die lang gestreckte Rastausnehmung 21 vorgespannten Rasthaken 23. Am Ende der Rastausnehmung 21 ist ein Anschlag 24 für den Rasthaken 23 angeordnet. Der Rasthaken 23 ist von einem Federelement 25 in die Rastausnehmung 21 vorgespannt. Das von dem Aktor 6 antreibbare Stellelement 22 dringt in die Rastausnehmung 21 und damit in den Bewegungsbereich des Rasthakens 23 ein. In dieser Stellung des Stellelementes 22 wird bei einer Öffnung des Flügels 2 der Rasthaken 23 über den Anschlag 24 hinweg bewegt und der Flügel 2 kann in die vollständig geöffnete Stellung bewegt werden. Verstellt man das Stellelement 22 jedoch in eine außerhalb der Rastausnehmung 21 befindliche Stellung, welche in Figur 9 strichpunktiert dargestellt ist, verbleibt der Rasthaken 23 in der in die Rastausnehmung 21 vorgespannten Stellung und gelangt bei der Öffnung des Flügels 2 zur Begrenzung dessen Öffnungsweite gegen den Anschlag 24. Der Rasthaken 23 hat eine Rampe 26, so dass er bei der Rückbewegung aus der vollständig geöffneten Stellung des Flügels 2 in die geschlossene Stellung von dem Haltearm 20 unter den Anschlag 24 hindurch in die Rastausnehmung 21 gedrückt wird.

## Patentansprüche

1. Beschlag (3) zur Begrenzung einer Öffnungsweite eines gegen einen Rahmen (1) schwenkbaren Flügels (2) eines Fensters, einer Fenstertür oder dergleichen mit einer flügelseitigen Beschlaganordnung (9) und einer rahmenseitigen Beschlaganordnung (8), mit einem die Beschlaganordnungen (8, 9) miteinander verbindenden Begrenzungselement (4), wobei eine der Beschlaganordnungen (8, 9) einen Anschlag (24) und ein dem Anschlag (24) gegenüberstehendes Rastmittel zur Begrenzung der Öffnungsweite hat, wobei in einer der Beschlaganordnungen (8, 9) ein mit dem Begrenzungselement (4) gekoppelter Gleiter (12) längsverschieblich geführt ist und die den Gleiter (12) führende Beschlaganordnung (9) den Anschlag (24) aufweist, wobei der Anschlag (24) am Ende einer langgestreckten Rastausnehmung (21) angeordnet ist und das Rastmittel als beweglicher Rasthaken (23) ausgebildet ist und in die Rastausnehmung (21) eindringt, wobei der Gleiter (12) einen einer Führungsnut im Flügel (2) oder Rahmen (1) in der Form angepassten Gleitschuh (19) hat und der Gleitschuh (19) mit dem Gleiter (12) verrastet ist, **dadurch gekennzeichnet, dass** der Gleiter (12) und ein die Beschlagteile (8, 9) miteinander verbindbares Lagerteil (7) über eine Brems- und Koppeleinrichtung (13) verrastbar miteinander verbunden sind.

2. Beschlag nach Anspruch 1, **dadurch gekennzeichnet, dass** die den Gleiter aufweisende Beschlaganordnung (9) eine Rasteinrichtung (11) hat und dass der Gleiter (12) in der einen Raststellung der Rasteinrichtung (11) mit dem Anschlag (24) gekoppelt ist und in einer anderen Raststellung von dem Anschlag (24) gelöst ist.

3. Beschlag nach Anspruch 1 oder 2, **dadurch gekennzeichnet, dass** der Rasthaken (23) in die Rastausnehmung (21) vorgespannt ist und dass ein ansteuerbarer Aktor (6) zur Bewegung des Rasthakens (23) aus der Rastausnehmung (21) ausgebildet ist.

4. Beschlag nach Anspruch 3, **dadurch gekennzeichnet, dass** der Aktor (6) ein in den Bewegungsbereich des Rasthakens (23) bewegbares Stellelement (22) hat und dass in der einen Stellung des Stellelementes (22) der Rasthaken (23) aus dem Bewegungsbereich des Anschlages (24) herausgedrückt ist und in der anderen Stellung dem Anschlag (24) gegenübersteht.

5. Beschlag nach Anspruch 4, **dadurch gekennzeichnet, dass** der Aktor (6) einen mit dem Stellelement (22) verbundenen Schließzylinder (5) hat.

6. Beschlag nach zumindest einem der Ansprüche 1 bis 5, **dadurch gekennzeichnet, dass** die Rastausnehmung (21) auf einem zur feststehenden Anordnung vorgesehenen Fixierteil (15) angeordnet ist.

7. Beschlag nach Anspruch 6, **dadurch gekennzeichnet, dass** das Fixierteil (15) einen Haltearm (20) mit der Rastausnehmung (21) hat und dass die Rastausnehmung (21) eine auf die Öffnungsweite begrenzte Länge hat.

8. Beschlag nach Anspruch 7, **dadurch gekennzeichnet, dass** der Rasthaken (23) durch eine Ausnehmung in dem Gleiter (12) in die Rastausnehmung (21) des Haltearms (20) eindringt.

9. Beschlag nach zumindest einem der Ansprüche 6 bis 8, **dadurch gekennzeichnet, dass** das Begrenzungselement (4) an einem Ende des Gleiters (12) gelagert ist und dass das Fixierteil (15) dem anderen Ende des Gleiters (12) gegenübersteht.

10. Beschlag nach Anspruch 1, **dadurch gekennzeichnet, dass** die Brems- und Koppeleinrichtung (13) ein erstes, am Gleiter (12) angeordnetes Koppel- und/oder Bremsteil (14) und ein zweites, im Bewegungsbereich des Gleiters (12) feststellbares Koppel- und/oder Bremsteil (16) hat.

## Claims

1. Fitting (3) for limiting an opening width of a sash (2) of a window, a French window or the like, which sash can be pivoted with respect to a frame (1), comprising a fitting arrangement (9) on the sash side and a fitting arrangement (8) on the frame side, comprising a limiting element (4) which connects the fitting arrangements (8, 9) to one another, one of the fitting arrangements (8, 9) having a stop (24) and a latching means opposite the stop (24) for limiting the opening width, a slider (12) coupled to the limiting element (4) being guided in a longitudinally movable manner in one of the fitting arrangements (8, 9) and the fitting arrangement (9) guiding the slider (12) having the stop (24), the stop (24) being arranged at the end of an elongate latching recess (21) and the latching means being designed as a movable latching hook (23) and penetrating into the latching recess (21), the slider (12) having a sliding block (19), the shape of which is adapted to a guide groove in the sash (2) or frame (1), and the sliding block (19) being latched to the slider (12), **characterized in that** the slider (12) and a bearing part (7), which can connect the fitting parts (8, 9) to one another, are connected to one another in a latchable manner via a braking and coupling device (13).

2. Fitting according to claim 1, **characterized in that** the fitting arrangement (9) comprising the slider has a latching device (11), **and in that** the slider (12) is coupled to the stop (24) in one latching position of the latching device (11) and is released from the stop (24) in another latching position.

3. Fitting according to either claim 1 or claim 2, **characterized in that** the latching hook (23) is preloaded into the latching recess (21), **and in that** a controllable actuator (6) is designed to move the latching hook (23) out of the latching recess (21).

4. Fitting according to claim 3, **characterized in that** the actuator (6) has a control element (22) which can be moved into the range of motion of the latching hook (23), **and in that** in one position of the control element (22), the latching hook (23) is pressed out of the range of motion of the stop (24), and in the other position it is opposite the stop (24).

5. Fitting according to claim 4, **characterized in that** the actuator (6) has a locking cylinder (5) connected to the control element (22).

6. Fitting according to at least one of claims 1 to 5, **characterized in that** the latching recess (21) is arranged on a fixing part (15) provided for fixed arrangement.

7. Fitting according to claim 6, **characterized in that** the fixing part (15) has a retaining arm (20) having the latching recess (21), **and in that** the latching recess (21) has a length which is limited to the opening width.

8. Fitting according to claim 7, **characterized in that** the latching hook (23) penetrates through a recess in the slider (12) into the latching recess (21) of the retaining arm (20).

9. Fitting according to at least one of claims 6 to 8, **characterized in that** the limiting element (4) is mounted at one end of the slider (12), **and in that** the fixing part (15) is opposite the other end of the slider (12).

10. Fitting according to claim 1, **characterized in that** the braking and coupling device (13) has a first coupling and/or braking part (14) arranged on the slider (12) and a second coupling and/or braking part (16) which can be fixed in the range of motion of the slider (12).

## Revendications

1. Ferrure (3) permettant la limitation d'une largeur d'ouverture d'un vantail (2) pouvant pivoter contre un dormant (1) d'une fenêtre, d'une porte-fenêtre ou similaire, comportant un agencement de ferrure (9) côté vantail et un agencement de ferrure (8) côté dormant, comportant un élément de limitation (4) reliant les agencements de ferrure (8, 9) entre eux, dans laquelle l'un des agencements de ferrure (8, 9) comprend une butée (24) et un moyen d'encliquetage situé à l'opposé de la butée (24) pour la limitation de la largeur d'ouverture, dans laquelle un coulisseau (12) accouplé à l'élément de limitation (4) est guidé de manière à pouvoir se déplacer longitudinalement dans l'un des agencements de ferrure (8, 9) et l'agencement de ferrure (9) guidant le coulisseau (12) présente la butée (24), dans laquelle la butée (24) est disposée au niveau de l'extrémité d'un évidement d'encliquetage (21) allongé et le moyen d'encliquetage est réalisé sous forme de crochet d'encliquetage (23) mobile et pénètre dans l'évidement d'encliquetage (21), dans laquelle le coulisseau (12) comprend un patin de coulissement (19) dont la forme est adaptée à une rainure de guidage dans le vantail (2) ou le dormant (1), et le patin de coulissement (19) est encliqueté avec le coulisseau (12), **caractérisée en ce que** le coulisseau (12) et une pièce de montage (7) pouvant relier les pièces de ferrure (8, 9) entre elles sont reliés entre eux de manière à pouvoir être encliquetés par l'intermédiaire d'un dispositif de freinage et d'accouplement (13).

2. Ferrure selon la revendication 1, **caractérisée en ce que** l'agencement de ferrure (9) présentant le coulisseau comprend un dispositif d'encliquetage (11) **et en ce que** le coulisseau (12) est accouplé à la butée (24) dans une position d'encliquetage du dispositif d'encliquetage (11) et est libéré de la butée (24) dans une autre position d'encliquetage.

3. Ferrure selon la revendication 1 ou 2, **caractérisée en ce que** le crochet d'encliquetage (23) est précontraint dans l'évidement d'encliquetage (21) **et en ce qu'**un actionneur (6) pouvant être commandé est réalisé pour le déplacement du crochet d'encliquetage (23) hors de l'évidement d'encliquetage (21).

4. Ferrure selon la revendication 3, **caractérisée en ce que** l'actionneur (6) comprend un élément de positionnement (22) pouvant se déplacer dans la zone de déplacement du crochet d'encliquetage (23) **et en ce que**, dans l'une des positions de l'élément de positionnement (22), le crochet d'encliquetage (23) est poussé hors de la zone de déplacement de la butée (24) et, dans l'autre position, est situé à l'opposé de la butée (24).

5. Ferrure selon la revendication 4, **caractérisée en ce que** l'actionneur (6) comprend un cylindre de fermeture (5) relié à l'élément de positionnement (22).

6. Ferrure selon au moins l'une des revendications 1 à 5,
**caractérisée en ce que** l'évidement d'encliquetage (21) est disposé sur une pièce de fixation (15) prévue pour l'agencement fixe.

7. Ferrure selon la revendication 6, **caractérisée en ce que** la pièce de fixation (15) comprend un bras de maintien (20) comportant l'évidement d'encliquetage (21) **et en ce que** l'évidement d'encliquetage (21) comprend une longueur limitée à la largeur d'ouverture.

8. Ferrure selon la revendication 7, **caractérisée en ce que** le crochet d'encliquetage (23) pénètre dans l'évidement d'encliquetage (21) du bras de maintien (20) à travers un évidement dans le coulisseau (12).

9. Ferrure selon au moins l'une des revendications 6 à 8,
**caractérisée en ce que** l'élément de limitation (4) est monté au niveau d'une extrémité du coulisseau (12) **et en ce que** la pièce de fixation (15) est située à l'opposé de l'autre extrémité du coulisseau (12).

10. Ferrure selon la revendication 1, **caractérisée en ce que** le dispositif de freinage et d'accouplement (13) comprend une première pièce d'accouplement et/ou de freinage (14) disposée au niveau du coulisseau (12) et une seconde pièce d'accouplement et/ou de freinage (16) pouvant être fixée dans la zone de déplacement du coulisseau (12).
